# EUROPÄISCHE PATENTSCHRIFT

(11) **EP 2 765 094 B1**
(45) Veröffentlichungstag und Bekanntmachung des Hinweises auf die Patenterteilung: **05.10.2016**
(21) Anmeldenummer: 14154328.0
(22) Anmeldetag: 07.02.2014
(51) Int. Cl.: B65D 85/10

(54) **Zuschnitt und daraus hergestellte dreidimensionale Struktur**
Blank and three-dimensional structure made from the same
Découpe et structure tridimensionnelle fabriquée à partir de celle-ci

(30) Priorität: 08.02.2013 DE 202013100595 U
(43) Veröffentlichungstag der Anmeldung: 13.08.2014
(73) Patentinhaber: Mayr-Melnhof Karton AG, 1041 Wien (AT)
(72) Erfinder: Theis, Uwe, 54317 Riveris (DE); Kollmann, Jürgen, 54340 Pölich (DE)
(74) Vertreter: Hofstetter, Schurack & Partner

(56) Entgegenhaltungen:
- EP-A1- 2 773 576
- WO-A1-2009/095870
- WO-A1-2010/055312
- WO-A1-2012/123189
- GB-A- 2 430 409
- GB-A- 2 467 971
- US-A1- 2006 249 564

## Beschreibung

Die vorliegende Erfindung betrifft einen Zuschnitt zur Herstellung einer dreidimensionalen Struktur aus Papier, Karton oder Kunststoff, insbesondere einer Verpackung, eines Displays oder dergleichen, umfassend mehrere Faltkanten. Die Erfindung betrifft weiterhin eine Faltschachtel zur Aufbewahrung von Waren, insbesondere Faltschachtel aus Karton, Papier oder dergleichen, umfassend mindestens eine Vorderwand, mindestens eine Rückwand und mindestens jeweils eine erste und zweite Seitenwand zur Verbindung der Vorder- und Rückwand, eine Bodenkonstruktion zum bodenseitigen Verschluss der Faltschachtel, und mehrere Faltkanten.

Derartige Zuschnitte, dreidimensionale Strukturen und Faltschachteln sind in einer großen Vielzahl bekannt. Unter anderem handelt es sich bei diesen Zuschnitten oder dreidimensionalen Strukturen beziehungsweise Faltschachteln um Klappschachteln, die eine weit verbreitete Verpackungsform für Zigaretten und dergleichen darstellen. So beschreiben die DE 43 11 568 A1, die EP 2 141 090 A1, die DE 101 06 547 A1, die US 6 276 600 B1 und die DE 600 28 078 T2 Verpackungen in Form eines prismatischen Körpers entlang ihrer Längsachse, wobei an einem behälterartigen Aufnahmebereich ein Deckel angelenkt ist. Nachteilig an diesen bekannten Verpackungen - wie auch an Verpackungen für andere Waren - ist jedoch, dass diese einerseits keinen Einblick auf den Verpackungsinhalt erlauben oder anderseits in der Verpackung angeordnetes Verpackungsmaterial nicht in das Design der Verpackung insgesamt aufgenommen werden können. Aufgrund der geschlossenen Faltschachtelstruktur sind auch weitere verkaufsfördernde Designgestaltungen der dreidimensionalen Struktur beziehungsweise der Faltschachtel ausgeschlossen. Gleiches gilt für einen in der DE 2 166 517 A beschrieben Zuschnitt für eine Faltschachtel. In gefaltetem Zustand des Zuschnitts ist ein zusätzliche Fläche über Dehnungsöffnungen mit einer Seitenwand der entstandenen Faltschachtel verbunden. Die Dehnungsöffnungen liegen auf einem entsprechenden Wandbereich der Faltschachtel auf, so dass sich keine durchgehenden Öffnungen ergeben und somit kein Einblick auf den Schachtelinhalt möglich ist. Zudem ergeben sich durch die Dehnungsöffnungen keine weiteren Designmöglichkeiten, die zu einer vorteilhaften Präsentation der Faltschachtel beitragen können. Aus der WO 2012/123189 A1 ist eine Faltschachtel gemäß dem Oberbegriff des Anspruchs 1 bekannt. Die Faltflächen bilden abgerundete Eckbereiche der Faltschachtel und weisen eine Vielzahl von Schwächungslinien auf, die geometrische Muster ausbilden können. Die EP 2 773 576 A1 offenbart einen Zuschnitt und eine entsprechende Faltschachtel mit den Merkmalen der Oberbegriffe der Ansprüche 1 und 7.

Es ist daher Aufgabe der vorliegenden Erfindung, einen gattungsgemäßen Zuschnitt zur Herstellung einer dreidimensionalen Struktur aus Papier, Karton oder Kunststoff, eine entsprechende dreidimensionale Struktur und eine entsprechende Faltschachtel aus Papier, Karton oder Kunststoff bereitzustellen, durch die sich verbesserte Formgebungen und Designs der Struktur beziehungsweise der Faltschachtel einerseits und gegebenenfalls eine Produktansicht realisieren lassen.

Zur Lösung dieser Aufgaben dienen Zuschnitt mit den Merkmalen des Anspruchs 1, eine dreidimensionale Struktur mit den Merkmalen des Anspruchs 6 sowie eine Faltschachtel mit den Merkmalen des Anspruchs 7. Vorteilhafte Ausgestaltungen mit zweckmäßigen Weiterbildungen der Erfindung sind in den Unteransprüchen angegeben, wobei vorteilhafte Ausgestaltungen des Zuschnitts als vorteilhafte Ausgestaltungen der erfindungsgemäßen dreidimensionalen Struktur beziehungsweise der erfindungsgemäßen Faltschachtel und umgekehrt anzusehen sind.

Ein erfindungsgemäßer Zuschnitt zur Herstellung einer dreidimensionalen Struktur aus Papier, Karton oder Kunststoff, insbesondere einer Verpackung, eines Displays oder dergleichen umfasst mehrere Faltkanten, wobei zumindest eine Faltkante als Faltfläche ausgebildet ist. Die Faltfläche weist eine Anordnung einer Vielzahl von durch den Zuschnitt hindurchgehenden und darin ausgebildeten Öffnungen auf, wobei die Öffnungen als voneinander beabstandete geometrische Formen ausgebildet sind. Unter Öffnungen werden dabei geometrische Formen verstanden, die bereits im Zuschnitt als geometrische Formen ausgebildet sind. Die Faltfläche weist dabei Öffnungen unterschiedlicher Größe und/oder Geometrie auf. Durch die Ausgestaltung von mindestens einer Faltkante als Faltfläche mit entsprechend angeordneten Öffnungen lässt sich eine Produktansicht innerhalb der dreidimensionalen Struktur oder der Faltschachtel, die beide aus dem genannten Zuschnitt hergestellt werden können, realisieren. Unter Faltfläche wird die durch die Geometrie und Dimension der Öffnungen entstehende flächige Ausgestaltung der jeweiligen Faltkante verstanden. Des Weiteren ergibt sich durch die spezielle Ausgestaltung der Faltkante als Faltfläche mit einer Vielzahl von Öffnungen die Möglichkeit, dass ein innerhalb der dreidimensionalen Struktur beziehungsweise Faltschachtel angeordnetes Material, insbesondere Verpackungsmaterial in das Design der Struktur beziehungsweise Faltschachtel mit einbezogen werden kann. Zudem ergeben sich weitere vorteilhafte und verkaufsfördernde Designmöglichkeiten. So können beispielhaft im Bereich der als Faltfläche ausgebildeten Faltkante zumindest teilweise mindestens ein Muster, eine Grafik, eine Abbildung und/oder eine Struktur aufweisendes Element, ein Farbstreifen oder -band, eine transparente und/oder nicht-transparente Folie, ein fluoreszierend und/oder reflektierend ausgebildeter Streifen, ein Leuchtstreifen oder -band oder eine Kombination dieser Elemente derart angeordnet sein, dass wenigstens ein Teil der Öffnungen überdeckt ist und der mindestens eine grafische Effekt und/oder Farbeffekt und/oder reflektierende Effekt und/oder Leuchteffekt dieser Elemente durch die damit überdeckten Öffnungen hindurch erkennbar ist. Dadurch ergeben sich deutlich verkaufsfördernde Möglichkeiten der Designgestaltung, die mit üblichen Zuschnitten, dreidimensionalen Strukturen oder Faltschachteln nicht möglich sind. Zum Beispiel kann die erfindungsgemäße Faltschachtel zur Aufbewahrung von Rauchwaren, insbesondere Zigaretten dienen. Üblicherweise sind Zigaretten innerhalb der entsprechenden Faltschachtel durch eine weitere Verpackungshülle umgeben. Die Gestaltung, Oberfläche und/oder Farbe dieser Verpackungshülle kann bei der Erfindung durch den Verbraucher eingesehen werden und bestimmt somit das optische Bild der entsprechenden dreidimensionalen Struktur beziehungsweise Faltschachtel mit.

In vorteilhaften Ausgestaltungen des erfindungsgemäßen Zuschnitts ist die Faltfläche zumindest teilweise streifenförmig, gerade und/oder gekrümmt ausgebildet. Zudem ist es möglich, dass die Faltfläche durch eine Reihe von hintereinander angeordneten Öffnungen und/oder aus mindestens zwei parallel zueinander verlaufenden Reihen von Öffnungen und/oder einer Anzahl von ungeordnet zueinander ausgebildeten Öffnungen definiert wird. Dabei können die in der Faltfläche ausgebildeten Öffnungen zum Beispiel Kreise, Halbkreise, Ovale, Sicheln, Sterne, Buchstaben, Zahlen, Symbole und/oder Vielecke sein. Auch andere Formen sind denkbar. Zudem können unterschiedlichste Formen innerhalb einer Faltfläche verwendet werden. Durch diese Vielzahl an Ausgestaltungsmöglichkeiten der Faltfläche ergeben sich wiederum eine Vielzahl von Gestaltungs- und Designmöglichkeiten bei der Ausgestaltung der aus dem erfindungsgemäßen Zuschnitt hergestellten dreidimensionalen Strukturen beziehungsweise Faltschachteln. Die Faltfläche ist dabei immer derart ausgestaltet, dass sie eine übliche Faltkante in deren Funktion gleich wirkend ersetzt. Zudem kann die Faltfläche derart dimensioniert sein, dass in gefaltetem Zustand des Zuschnitts, das heißt bei der dreidimensionalen Struktur beziehungsweise Faltschachtel ein abgerundeter Faltbereich ausgebildet ist. Bei einer entsprechenden Ausgestaltung der Faltkanten zwischen den Seitenflächen einer dreidimensionalen Struktur oder Faltschachtel ergibt sich somit vorteilhafterweise eine Struktur beziehungsweise Faltschachtel mit abgerundeten Ecken, wobei dieses Designmerkmal wiederum als verkaufsfördernde Neuerung im Verpackungsbereich verwendet werden kann. Insbesondere bei der Struktur beziehungsweise Faltschachtel mit abgerundeten Ecken ist es dabei vorteilhaft, diese als Faltfläche ausgestaltete Faltkante längs zum Faserverlauf des Zuschnitts auszubilden.

In weiteren vorteilhaften Ausgestaltungen des erfindungsgemäßen Zuschnitts sind die die Faltfläche ausbildenden Öffnungen mittels Stanzen oder Laserenergie hergestellt. Dadurch ergeben sich besonders konturtreue Öffnungen, die einerseits die Funktion der Faltfläche als Faltkante unterstützen und andererseits einen positiven Einfluss auf das Design der Struktur beziehungsweise Faltschachtel haben.

In einer weiteren vorteilhaften Ausgestaltung des erfindungsgemäßen Zuschnitts ist der Zuschnitt zur Herstellung einer Verpackung zur Aufbewahrung von Waren ausgebildet und umfasst über Faltkanten verbundene Wand- und Bodenelemente zur Ausbildung von mindestens einem behälterartigen Aufnahmebereich in gefaltetem Zustand des Zuschnitts, wobei mindestens eine Faltkante als Faltfläche ausgebildet ist. Dabei können insbesondere die die Seitenwände mit der Vorder- und Rückwand verbindenden Faltkanten als Faltflächen ausgebildet sein. Dadurch ergibt sich ein besonders vorteilhaftes optisches Design der aus dem erfindungsgemäßen Zuschnitt hergestellten Verpackung. Zudem kann, falls dies gewünscht ist, über die Öffnungen in der Faltfläche Einsicht in das Innere der Verpackung genommen werden. Des Weiteren besteht die Möglichkeit, dass die Rückwand über eine Biegelinie mit einer ersten Deckelwand, die erste Deckelwand über eine Biegelinie mit einer zweiten Deckelwand und die zweite Deckelwand über eine dritte Biegelinie mit einer dritten Deckelwand zur Ausbildung einer Verschlusskappe in gefaltetem Zustand des Zuschnitts verbunden sind. Dabei kann zudem insbesondere die erste Deckelwand über Faltkanten mit Deckelseitenwänden und die dritte Deckelwand über Faltkanten mit weiteren Deckelseitenwänden verbunden sein, wobei auch diese Faltkanten als Faltflächen ausgebildet sind. Dadurch wird vorteilhafterweise erzielt, dass die mit diesem erfindungsgemäßen Zuschnitt hergestellte Verpackung eine Verschlusskappe aufweist, bei der das Design der Faltflächen ebenfalls ausgeprägt ist und weitergeführt wird. Somit ergibt sich ein besonders vorteilhafter optischer Eindruck der Gesamtverpackung.

Die vorliegende Erfindung betrifft weiterhin eine dreidimensionale Struktur aus Papier, Karton oder Kunststoff, welche aus wenigstens einem Zuschnitt, wie im Vorhergehenden beschrieben, hergestellt ist. Die Ausgestaltungsmöglichkeiten und Vorteile einer derart hergestellten dreidimensionalen Struktur ergeben sich aus den ebenfalls im Vorhergehenden beschriebenen Ausgestaltungsmöglichkeiten und Vorteilen des beschriebenen erfindungsgemäßen Zuschnitts. Dabei kann die dreidimensionale Struktur insbesondere eine Verpackung, ein Display, insbesondere zur Warenpräsentation, oder dergleichen sein.

Die vorliegende Erfindung betrifft weiterhin eine Faltschachtel zur Aufbewahrung von Waren, insbesondere eine Faltschachtel aus Karton, Papier oder dergleichen, umfassend mindestens eine Vorderwand, mindestens eine Rückwand und mindestens jeweils eine erste und zweite Seitenwand zur Verbindung der Vorder- und Rückwand, eine Bodenkonstruktion zum bodenseitigen Verschluss der Faltschachtel, und mehrere Faltkanten. Dabei ist zumindest eine Faltkante als Faltfläche ausgebildet, wobei die Faltfläche eine Anordnung einer Vielzahl von durchgehenden Öffnungen aufweist und die Öffnungen als voneinander beabstandete geometrische Formen ausgebildet sind. Die Faltfläche weist Öffnungen unterschiedlicher Größe und/oder Geometrie auf. Unter Faltfläche wird die durch die Geometrie und Dimension der Öffnungen entstehende flächige Ausgestaltung der jeweiligen Faltkante verstanden. Durch die Ausgestaltung von mindestens einer Faltkante als Faltfläche mit entsprechend angeordneten Öffnungen lässt sich eine Produktansicht von Außen realisieren. Des Weiteren ergibt sich durch die spezielle Ausgestaltung der Faltkante als Faltfläche mit einer Vielzahl von Öffnungen die Möglichkeit, dass ein innerhalb der Faltschachtel angeordnetes Material, insbesondere Verpackungsmaterial in das Design der Faltschachtel mit einbezogen werden kann. So können beispielsweise an der Innenseite der Faltschachtel zumindest im Bereich der als Faltfläche ausgebildeten Faltkante mit der Anordnung einer Vielzahl von durchgehenden Öffnungen zumindest teilweise mindestens ein Muster, eine Grafik, eine Abbildung und/oder eine Struktur aufweisendes Element, ein Farbstreifen oder -band, eine transparente und/oder nicht-transparente Folie, ein fluoreszierend und/oder reflektierend ausgebildeter Streifen, ein Leuchtstreifen oder -band oder eine Kombination dieser Elemente derart angeordnet sein, dass wenigstens ein Teil der Öffnungen überdeckt ist und der mindestens eine grafische Effekt und/oder Farbeffekt und/oder reflektierende Effekt und/oder Leuchteffekt dieser Elemente durch die damit überdeckten Öffnungen hindurch nach Außen erkennbar ist. Dabei kann der Leuchtstreifen oder das Leuchtband mit mindestens einer LED bestückt sein. Des Weiteren besteht die Möglichkeit, dass das eine Struktur aufweisende Element derart ausgebildet ist, dass die erhabenen Bereiche der Struktur zumindest teilweise durch die Öffnungen hindurchragen. Schließlich kann das Muster, die Grafik, das eine Abbildung und/oder eine Struktur aufweisende Element, der Farbstreifen oder das Farbband, die transparente und/oder nicht-transparente Folie, der fluoreszierend und/oder reflektierend ausgebildete Streifen, der Leuchtstreifen oder das Leuchtband oder eine Kombination dieser Elemente als in die Faltschachtel separat einzuführender Inliner ausgebildet sein. Insgesamt ergeben sich eine Vielzahl von Designgestaltungsmöglichkeiten für die dreidimensionale Struktur oder Faltschachtel, die verkaufsfördernde Wirkungen erzielen, welche mit üblichen Faltschachteln nicht möglich sind. Zum Beispiel kann die erfindungsgemäße Faltschachtel zur Aufbewahrung von Rauchwaren, insbesondere Zigaretten dienen. Üblicherweise sind Zigaretten innerhalb der entsprechenden Faltschachtel durch eine weitere Verpackungshülle umgeben. Die Gestaltung, Oberfläche und/oder Farbe dieser Verpackungshülle kann bei der Erfindung beispielhaft durch den Verbraucher eingesehen werden und bestimmt somit das optische Bild der entsprechenden Faltschachtel mit.

In vorteilhaften Ausgestaltungen der erfindungsgemäßen Faltschachtel ist die Faltfläche zumindest teilweise streifenförmig, gerade und/oder gekrümmt ausgebildet. Zudem ist es möglich, dass die Faltfläche eine Reihe von hintereinander angeordneten Öffnungen und/oder mindestens zwei parallel zueinander verlaufenden Reihen von Öffnungen und/oder eine Anzahl von ungeordnet zueinander ausgebildeten Öffnungen aufweist. Dabei können die in der Faltfläche ausgebildeten Öffnungen zum Beispiel Kreise, Halbkreise, Ovale, Sicheln, Sterne, Buchstaben, Zahlen, Symbole und/oder Vielecke sein. Auch andere Formen sind denkbar. Zudem können unterschiedlichste Formen innerhalb einer Faltfläche verwendet werden. Durch diese Vielzahl an Ausgestaltungsmöglichkeiten der Faltfläche ergeben sich wiederum eine Vielzahl von Gestaltungs- und Designmöglichkeiten bei der Ausgestaltung der erfindungsgemäßen Faltschachtel. Die Faltfläche ist dabei immer derart ausgestaltet, dass sie eine übliche Faltkante in deren Funktion gleich wirkend ersetzt. Zudem kann die Faltfläche derart dimensioniert sein, dass ein abgerundeter Faltbereich ausgebildet ist. Bei einer entsprechenden Ausgestaltung der Faltkanten zwischen den Seitenflächen der Faltschachtel ergibt sich somit vorteilhafterweise eine Faltschachtel mit abgerundeten Ecken, wobei dieses Designmerkmal wiederum als verkaufsfördernde Neuerung im Verpackungsbereich verwendet werden kann.

In weiteren vorteilhaften Ausgestaltungen der erfindungsgemäßen Faltschachtel sind die in der Faltfläche ausgebildeten Öffnungen mittels Stanzen oder Laserenergie hergestellt. Dadurch ergeben sich besonders konturtreue Öffnungen, die einerseits die Funktion der Faltfläche als Faltkante unterstützen und andererseits einen positiven Einfluss auf das Design der Faltschachtel haben.

In weiteren vorteilhaften Ausgestaltungen der erfindungsgemäßen Faltschachtel weist diese eine Verschlusskappe auf. Dabei kann die Verschlusskappe an der Rückwand angelenkt sein. Die entsprechenden Faltkanten der Verschlusskappe können dabei wiederum als Faltflächen ausgebildet sein und an eine entsprechende Ausgestaltung der Faltkanten beziehungsweise Faltflächen eines Aufnahmebehälters der Faltschachtel angepasst sein.

Weitere Vorteile, Merkmale und Einzelheiten der Erfindung ergeben sich aus der nachfolgenden Beschreibung zweier Ausführungsbeispiele sowie anhand der Zeichnungen. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen, oder in Alleinstellung verwendbar, ohne den Rahmen der Erfindung zu verlassen.

Es zeigen
- Figur 1: eine schematische Darstellung eines erfindungsgemäßen Zuschnitts gemäß einer ersten Ausführungsform; und
- Figur 2: eine schematische Darstellung eines erfindungsgemäßen Zuschnitts gemäß einer zweiten Ausführungsform.

Die Figur 1 zeigt eine schematische Darstellung eines Zuschnitts 10 zur Herstellung einer dreidimensionalen Struktur aus Karton. Bei der dreidimensionalen Struktur handelt es sich dabei um eine Verpackung, insbesondere um eine Faltschachtel. Der Zuschnitt umfasst dabei über Faltkanten 50, 52, 54, 56, 70, 72 verbundene Wand- und Bodenelemente 12, 14, 16, 26, 28, 30, 32 zur Ausbildung von mindestens einem behälterartigen Aufnahmebereich in gefaltetem Zustand des Zuschnitts 10 (nicht dargestellt). Des Weiteren erkennt man, dass die Rückwand 16 über eine Biegelinie 74 mit einer ersten Deckelwand 22, die erste Deckelwand 22 über eine Biegelinie 76 mit einer zweiten Deckelwand 18 und die zweite Deckelwand 18 über eine dritte Biegelinie 78 mit einer dritten Deckelwand 20 zur Ausbildung einer Verschlusskappe 92 in gefaltetem Zustand des Zuschnitts 10 (nicht dargestellt) verbunden sind. Die erste Deckelwand 22 ist zudem über die Faltkanten 54, 56 mit Deckelseitenwänden 34, 36 verbunden. Die dritte Deckelwand 20 ist über Faltkanten 58, 60 mit weiteren Deckelseitenwänden 38, 40 verbunden. Zudem sind an den Deckelseitenwänden 34, 36 über Biegelinien 86, 88 Klebelaschen 46, 48 ausgebildet, die in gefaltetem Zustand des Zuschnitts 10 an einer Innenseite der zweiten Deckelwand 18 anliegen und damit verklebt sind. An der der zweiten Deckelwand 18 gegenüberliegenden Seite weist die dritte Deckelwand 20 zudem eine Biegelinie 80 auf, über die diese mit einer weiteren Klebelasche 24 verbunden ist.

Man erkennt, dass die die Seitenwände 26, 28, 30, 32 mit der Vorder- und Rückwand 12, 16 verbindenden Faltkanten 50, 52, 54, 56 als Faltflächen ausgebildet sind. Gleiches gilt für die Deckelseitenwände 34, 36, die ebenfalls über als Faltflächen ausgebildete Faltkanten 54, 56 mit der ersten Deckelwand 22 verbunden sind. Auch die Faltkanten 58, 60, über die die dritte Deckelwand 20 mit den weiteren Deckelseitenwänden 38, 40 verbunden ist, sind als Faltflächen ausgebildet. Die Faltflächen weisen dabei alle dasselbe geometrische Muster bestehend aus einer Vielzahl von runden Öffnungen 94 auf. Man erkennt, dass die Öffnungen 94 in ihrem Durchmesser unterschiedlich sind und eine insgesamt streifenartige Faltfläche ausbilden. Die streifenartige Ausgestaltung der Faltflächen wird dabei durch eine parallele Anordnung mehrerer Reihen der Öffnungen 94 erzielt. Dabei wechseln sich in dem dargestellten Ausführungsbeispiel Reihen bestehend aus Öffnungen 94 mit kleinerem Durchmesser mit Reihen bestehend aus Öffnungen 94 mit größerem Durchmesser alternierend ab. In dem dargestellten Ausführungsbeispiel sind insgesamt sieben Reihen alternierender Öffnungen 94 parallel zueinander angeordnet. In ihrer Funktion entsprechen die Faltflächen der Funktion üblicher Faltkanten.

Des Weiteren erkennt man, dass die Faltflächen derart dimensioniert sind, dass in gefaltetem Zustand des Zuschnitts 10 ein abgerundeter Faltbereich zwischen den jeweiligen Wand- und Bodenelementen 12, 16, 22, 20 und den anliegenden Seitenwänden 26, 28, 30, 32 sowie den Deckelseitenwänden 34, 36, 38, 40 entsteht. Zudem sind die Ecken des Bodenelements 14 und der zweiten Deckelwand 18 abgerundet ausgebildet, sodass sich die Form dieser beiden Elemente an die Form der Faltflächen in gefaltetem Zustand des Zuschnitts 10 anpasst.

Des Weiteren erkennt man, dass die Seitenwände 30, 32 über entsprechende Biegelinien 82, 84 angelenkte Klebelaschen 42, 44 aufweisen, wobei die Klebelaschen 42, 44 in gefaltetem Zustand des Zuschnitts 10 (nicht dargestellt) an einer Innenfläche des Bodenelements 14 verklebt sind. An den den Klebelaschen 42, 44 gegenüberliegenden Enden der Seitenwände 30, 32 sind diese über entsprechende Schnittlinien von den Deckelseitenwänden 34, 36 getrennt. Die Schnittlinien verlaufen dabei bis zu dem jeweiligen Anfangspunkt der Biegelinie 74, die zwischen der Rückwand 16 und der ersten Deckelwand 22 ausgebildet ist. Die Klebelaschen 42, 44 dienen im Zusammenspiel mit dem Bodenelement 14 zur Ausbildung einer Bodenkonstruktion 90 im zusammengefalteten Zustand des Zuschnitts 10.

Figur 2 zeigt eine schematische Darstellung einer zweiten Ausführungsform des Zuschnitts 10. Man erkennt, dass diese zweite Ausgestaltungsform mit der in Figur 1 gezeigten ersten Ausführungsform nahezu identisch ist, sodass bei der Figurenbeschreibung auf die Beschreibung der Figur 1 verwiesen wird. Im Unterschied zu dem ersten Ausführungsbeispiel weist der Zuschnitt 10 gemäß der zweiten Ausführungsform eine andere Ausgestaltung der als Faltflächen ausgebildeten Faltkanten 50, 52, 54, 56, 58, 60 auf. Man erkennt, dass die Öffnungen 94 wiederum rund ausgebildet sind, wobei der Durchmesser und der Abstand zwischen den einzelnen Öffnungen 94 von denen in Figur 1 gezeigten verschieden ist. Neben den in den Ausführungsbeispielen dargestellten runden Formen der Öffnungen 94 sind auch eine Vielzahl von weiteren geometrischen Formen denkbar und verwendbar.

Die beschriebenen Zuschnitte 10 zur Herstellung dreidimensionaler Strukturen beziehungsweise Faltschachteln bestehen üblicherweise aus Karton, Papier oder Kunststoff. Auch andere geeignete Materialien sind denkbar. Die Faltflächen mit den Öffnungen 94 können durch Stanzen oder mittels Laserenergie hergestellt werden. Auch andere geeignete Herstellungsverfahren sind denkbar.

## Patentansprüche

1. Zuschnitt (10) zur Herstellung einer dreidimensionalen Struktur aus Papier, Karton oder Kunststoff, insbesondere einer Verpackung, eines Displays oder dergleichen, umfassend mehrere Faltkanten (50, 52, 54, 56, 58, 60, 70, 72, 74, 76, 78), wobei zumindest eine Faltkante (50, 52, 54, 56, 58, 60) als Faltfläche ausgebildet ist, wobei
die Faltfläche eine Anordnung einer Vielzahl von durch den Zuschnitt (10) hindurchgehenden und darin ausgebildeten Öffnungen (94) aufweist, wobei die Öffnungen (94) als voneinander beabstandete geometrische Formen ausgebildet sind;
**dadurch gekennzeichnet,**
**dass** die Öffnungen (94) unterschiedliche Größe und/oder Geometrie aufweisen.

2. Zuschnitt (10) nach Anspruch 1,
**dadurch gekennzeichnet,**
**dass** die Faltfläche eine Reihe von hintereinander angeordneten Öffnungen (94) und/oder mindestens zwei parallel zueinander verlaufende Reihen von Öffnungen (94) und/oder eine Anzahl von ungeordnet zueinander ausgebildeten Öffnungen (94) aufweist.

3. Zuschnitt (10) nach einem der vorhergehenden Ansprüche,
**dadurch gekennzeichnet,**
**dass** die in der Faltfläche ausgebildeten Öffnungen (94) Kreise, Halbkreise, Ovale, Sicheln, Sterne, Buchstaben, Zahlen, Symbole und/oder Vielecke sind.

4. Zuschnitt (10) nach einem der vorhergehenden Ansprüche,
**dadurch gekennzeichnet,**
**dass** die Faltfläche derart dimensioniert ist, dass in gefaltetem Zustand des Zuschnitts (10) ein abgerundeter Faltbereich ausgebildet ist.

5. Zuschnitt (10) nach einem der vorhergehenden Ansprüche,
**dadurch gekennzeichnet,**
**dass** die Faltfläche längs zum Faserverlauf des Zuschnitts (10) ausgebildet ist.

6. Dreidimensionale Struktur aus Papier, Karton oder Kunststoff, welche aus wenigstens einem Zuschnitt (10) nach einem der vorhergehenden Ansprüche hergestellt ist.

7. Faltschachtel zur Aufbewahrung von Waren, insbesondere Faltschachtel aus Karton, Papier oder dergleichen, umfassend
- mindestens eine Vorderwand (12), mindestens eine Rückwand (16) und mindestens jeweils eine erste und zweite Seitenwand (26, 30; 28, 32) zur Verbindung der Vorder- und Rückwand (12, 16),
- eine Bodenkonstruktion (90) zum bodenseitigen Verschluss der Faltschachtel, und
- mehrere Faltkanten (50, 52, 54, 56, 58, 60,70, 72, 74, 76, 78), wobei zumindest eine Faltkante (50, 52, 54, 56, 58, 60) als Faltfläche ausgebildet ist, wobei
die Faltfläche eine Anordnung einer Vielzahl von durchgehenden Öffnungen (94) aufweist und die Öffnungen (94) als voneinander beabstandete geometrische Formen ausgebildet sind,
**dadurch gekennzeichnet,**
**dass** die Öffnungen (94) unterschiedliche Größe und/oder Geometrie aufweisen.

8. Faltschachtel nach Anspruch 7,
**dadurch gekennzeichnet,**
**dass** die Faltfläche eine Reihe von hintereinander angeordneten Öffnungen (94) und/oder mindestens zwei parallel zueinander verlaufende Reihen von Öffnungen (94) und/oder eine Anzahl von ungeordnet zueinander ausgebildeten Öffnungen (94) aufweist.

9. Faltschachtel nach Anspruch 7 oder 8,
**dadurch gekennzeichnet,**
**dass** die in der Faltfläche ausgebildeten Öffnungen (94) Kreise, Halbkreise, Ovale, Sicheln, Sterne, Buchstaben, Zahlen, Symbole und/oder Vielecke sind.

10. Faltschachtel nach einem der Ansprüche 7 bis 9,
**dadurch gekennzeichnet,**
**dass** die Faltfläche derart dimensioniert ist, dass ein abgerundeter Faltbereich ausgebildet ist.

11. Faltschachtel nach einem der Ansprüche 7 bis 10,
**dadurch gekennzeichnet,**
**dass** an der Innenseite der Faltschachtel zumindest im Bereich einer als Faltfläche ausgebildeten Faltkante (50, 52, 54, 56, 58, 60), welche die Anordnung einer Vielzahl von durchgehenden Öffnungen (94) aufweist, zumindest teilweise mindestens ein Muster, eine Grafik, eine Abbildung und/oder eine Struktur aufweisendes Element, ein Farbstreifen oder -band, eine transparente und/oder nicht-transparente Folie, ein fluoreszierend und/oder reflektierend ausgebildeter Streifen, ein Leuchtstreifen oder -band oder eine Kombination dieser Elemente derart angeordnet ist, dass wenigstens ein Teil der Öffnungen (94) überdeckt ist und der mindestens eine grafische Effekt und/oder Farbeffekt und/oder reflektierende Effekt und/oder Leuchteffekt dieser Elemente durch die damit überdeckten Öffnungen (94) hindurch nach Außen erkennbar ist.

12. Faltschachtel nach Anspruch 11,
**dadurch gekennzeichnet,**
**dass** der Leuchtstreifen oder das Leuchtband mit mindestens einer LED bestückt ist.

13. Faltschachtel nach Anspruch 11 oder 12,
**dadurch gekennzeichnet,**
**dass** das eine Struktur aufweisende Element derart ausgebildet ist, dass die erhabenen Bereiche der Struktur zumindest teilweise durch die Öffnungen (94) hindurchragen.

14. Faltschachtel nach einem der Ansprüche 11 bis 13,
**dadurch gekennzeichnet,**
**dass** das Muster, die Grafik, eine Abbildung und/oder eine Struktur aufweisende Element, der Farbstreifen oder das Farbband, die transparente und/oder nicht-transparente Folie, der fluoreszierend und/oder reflektierend ausgebildete Streifen, der Leuchtstreifen oder das Leuchtband oder eine Kombination dieser Elemente als in die Faltschachtel separat einzuführender Inliner ausgebildet ist.

## Claims

1. Blank (10) for producing a three-dimensional structure of paper, cardboard or plastic, in particular of a packaging, of a display or the like, including multiple folding edges (50, 52, 54, 56, 58, 60, 70, 72, 74, 76, 78), wherein at least one folding edge (50, 52, 54, 56, 58, 60) is formed as a folding surface, wherein
the folding surface has an assembly of a plurality of openings (94) passing through the blank (10) and formed therein, wherein the openings (94) are formed as geometric shapes spaced from each other,
**characterized in that**
the openings (94) have different size and/or geometry.

2. Blank (10) according to claim 1,
**characterized in that**
the folding surface has a series of openings (94) disposed one behind the other and/or at least two series of openings (94) extending parallel to each other and/or a number of openings (94) formed randomly to each other.

3. Blank (10) according to any one of the preceding claims,
**characterized in that**
the openings (94) formed in the folding surface are circles, semi-circles, ovals, crescents, stars, letters, numbers, symbols and/or polygons.

4. Blank (10) according to any one of the preceding claims,
**characterized in that**
the folding surface is dimensioned such that a rounded folding area is formed in the folded state of the blank (10).

5. Blank (10) according to any one of the preceding claims,
**characterized in that**
the folding surface is formed along the fiber orientation of the blank (10).

6. Three-dimensional structure of paper, cardboard or plastic, which is produced from at least one blank (10) according to any one of the preceding claims.

7. Folding box for storing goods, in particular folding box of cardboard, paper or the like, including
- at least one front wall (12), at least one rear wall (16) and at least each one first and second side wall (26, 30; 28, 32) for connecting the front and rear walls (12, 16),
- a bottom construction (90) for bottom-side closure of the folding box, and
- multiple folding edges (50, 52, 54, 56, 58, 60, 70, 72, 74, 76, 78), wherein at least one folding edge (50, 52, 54, 56, 58, 60) is formed as a folding surface, wherein the folding surface has an assembly of a plurality of passing openings (94) and the openings (94) are formed as geometric shapes spaced from each other,
**characterized in that**
the openings (94) have different size and/or geometry.

8. Folding box according to claim 7,
**characterized in that**
the folding surface has a series of openings (94) disposed one behind the other and/or at least two series of openings (94) extending parallel to each other and/or a number of openings (94) formed randomly to each other.

9. Folding box according to claim 7 or 8,
**characterized in that**
the openings (94) formed in the folding surface are circles, semi-circles, ovals, crescents, stars, letters, numbers, symbols and/or polygons.

10. Folding box according to any one of claims 7 to 9,
**characterized in that**
the folding surface is dimensioned such that a rounded folding area is formed.

11. Folding box according to any one of claims 7 to 10,
**characterized in that**
at the inner side of the folding box, at least in the area of a folding edge (50, 52, 54, 56, 58, 60) formed as a folding surface, which has the assembly of a plurality of passing openings (94), at least one element having patterns, a graphic, an image and/or a structure, a color strip or band, a transparent and/or non-transparent foil, a fluorescing and/or reflecting formed strip, a luminous strip or band or a combination of these elements is at least partially disposed such that at least a part of the openings (94) is covered and the at least one graphic effect and/or color effect and/or reflecting effect and/or luminous effect of these elements is recognizable to the outside through the openings (94) covered thereby.

12. Folding box according to claim 11,
**characterized in that**
the luminous strip or the luminous band is equipped with at least one LED.

13. Folding box according to claim 11 or 12,
**characterized in that**
the element having a structure is formed such that the raised areas of the structure at least partially protrude through the openings (94).

14. Folding box according to any one of claims 11 to 13,
**characterized in that**
the element having patterns, the graphic, an image and/or a structure, the color strip or the color band, the transparent and/or non-transparent foil, the fluorescing and/or reflecting formed strip, the luminous strip or the luminous band or a combination of these elements is formed as an inliner to be separately introduced into the folding box.

## Revendications

1. Découpe (10), destinée à la fabrication d'une structure tridimensionnelle en papier, carton ou matière plastique, en particulier d'un emballage, d'un carton publicitaire ou similaire, comprenant plusieurs bords de pliage (50, 52, 54, 56, 58, 60, 70, 72, 74, 76, 78), au moins un bord de pliage (50, 52, 54, 56, 58, 60) étant constitué en tant que surface de pliage, la surface de pliage présentant un agencement d'une multiplicité d'ouvertures (94) passant à travers la découpe (10) et y étant constituées, les ouvertures (94) étant constituées en tant que formes géométriques éloignées les unes des autres,
**caractérisée en ce**
**que** les ouvertures (94) présentent une taille et / ou une géométrie différente.

2. Découpe (10) selon la revendication 1,
**caractérisé en ce**
**que** la surface de pliage présente une série d'ouvertures (94) agencées les unes derrière les autres et / ou au moins deux rangées d'ouvertures (94) évoluant parallèlement l'une par rapport à l'autre et / ou un certain nombre d'ouvertures (94) constituées sans ordre l'une par rapport à l'autre.

3. Découpe (10) selon l'une des revendications précédentes,
**caractérisé en ce**
**que** les ouvertures (94), constituées dans la surface de pliage, sont des cercles, des demi-cercles, des ovales, des faucilles, des étoiles, des lettres, des nombres, des symboles et / ou des polygones.

4. Découpe (10) selon l'une des revendications précédentes,
**caractérisé en ce**
**que** la surface de pliage est dimensionnée de telle sorte qu'à l'état plié de la découpe (10), une zone de pliage arrondie est constituée.

5. Découpe (10) selon l'une des revendications précédentes,
**caractérisé en ce**
**que** la surface de pliage est constituée le long du fil de la découpe (10).

6. Structure tridimensionnelle en papier, carton ou matière plastique, laquelle est fabriquée à partir d'au moins une découpe (10) selon l'une des revendications précédentes.

7. Boîte pliante, destinée à conserver des marchandises, en particulier boîte pliante en carton, papier ou similaire, comprenant
- au moins une paroi avant (12), au moins une paroi arrière (16) et au moins respectivement une première et une deuxième paroi latérale (26, 30 ; 28, 32), destinées à relier la paroi avant et la paroi arrière (12, 16) ;
- une structure de fond (90), destinée à fermer la boîte pliante côté fond et
- plusieurs bords de pliage (50, 52, 54, 56, 58, 60, 70, 72, 74, 76, 78), au moins un bord de pliage (50, 52, 54, 56, 58, 60) étant constitué en tant que surface de pliage,
la surface de pliage présentant un agencement d'une multiplicité d'ouvertures traversantes (94) et les ouvertures (94) étant constituées en tant que formes géométriques éloignées les unes des autres,
**caractérisée en ce**
**que** les ouvertures (94) présentent une taille et / ou une géométrie différente.

8. Boîte pliante selon la revendication 7,
**caractérisée en ce**
**que** la surface pliante présente une série d'ouvertures (94), agencées les unes derrière les autres et / ou au moins deux rangées d'ouvertures (94) évoluant parallèlement l'une par rapport à l'autre et / ou un certain nombre d'ouvertures (94) constituées sans ordre l'une par rapport à l'autre.

9. Boîte pliante selon la revendication 7 ou 8,
**caractérisée en ce**
**que** les ouvertures (94), constituées dans la surface de pliage, sont des cercles, des demi-cercles, des ovales, des faucilles, des étoiles, des lettres, des nombres, des symboles et / ou des polygones.

10. Boîte pliante selon l'une des revendications 7 à 9,
**caractérisée en ce**
**que** la surface de pliage est dimensionnée de telle sorte qu'une zone de pliage arrondie est constituée.

11. Boîte pliante selon l'une des revendications 7 à 10,
**caractérisée en ce**
**que**, sur la face intérieure de la boîte pliante, au moins dans la zone d'un bord de pliage (50, 52, 54, 56, 58, 60), constitué en tant que surface de pliage, laquelle présente l'agencement d'une multiplicité d'ouvertures traversantes (94), au moins un élément, présentant au moins en partie un motif, un graphique, une illustration et / ou une structure, une barre ou une bande de couleur, un film transparent et / ou non transparent, une barre constituée de manière fluorescente et / ou réfléchissante, un bandeau ou une bande éclairant(e) ou une combinaison de ces éléments, est agencé(e) de telle sorte qu'au moins une partie des ouvertures (94) est recouverte et que le au moins un effet graphique et / ou effet coloré et / ou effet réfléchissant et / ou effet éclairant de ces éléments est perceptible en passant vers l'extérieur à travers les ouvertures (94) ainsi recouvertes.

12. Boîte pliante selon la revendication 11,
**caractérisée en ce**
**que** le bandeau éclairant ou la bande éclairante est muni(e) d'au moins une DEL.

13. Boîte pliante selon la revendication 11 ou 12,
**caractérisée en ce**
**que** l'élément, qui présente une structure, est constitué de telle sorte que les zones proéminentes de la structure passent au moins partiellement à travers les ouvertures (94).

14. Boîte pliante selon l'une des revendications 11 à 13,
**caractérisée en ce**
**que** l'élément, qui présente le modèle, le graphique, une illustration et / ou une structure, la barre de couleur ou la bande de couleur, le film transparent et /ou non transparent, la barre constituée de manière fluorescente et / ou réfléchissante, le bandeau éclairant ou la bande éclairante ou une combinaison de ces éléments est constitué(e) en tant que garniture intérieure à introduire séparément dans la boîte pliante.
